# EUROPÄISCHE PATENTSCHRIFT

(11) **EP 0 724 273 B1**
(45) Veröffentlichungstag und Bekanntmachung des Hinweises auf die Patenterteilung: **24.05.2000**
(21) Anmeldenummer: 96100489.2
(22) Anmeldetag: 15.01.1996
(51) Int. Cl.: H01F 6/04

(54) **Magneteinrichtung mit forciert zu kühlender supraleitender Wicklung**
Magnet device with superconducting winding to be cooled by enforced cooling
Dispositif magnétique avec enroulement supraconducteur à refroidissement forcé

(30) Priorität: 27.01.1995 DE 19502549
(43) Veröffentlichungstag der Anmeldung: 31.07.1996
(73) Patentinhaber: SIEMENS AKTIENGESELLSCHAFT, 80333 München (DE)
(72) Erfinder: Marsing, Helmut, D-91077 Neunkirchen (DE)

(56) Entgegenhaltungen:
- EP-A- 0 011 267
- EP-A- 0 472 197
- FR-A- 1 510 110
- US-A- 3 056 071
- PATENT ABSTRACTS OF JAPAN vol. 010, no. 297 (E-444), 9.Oktober 1986 & JP-A-61 113217 (AGENCY OF IND SCIENCE & TECHNOL;OTHERS: 01), 31.Mai 1986,
- CRYOGENICS, Bd. 30, 1.September 1990, Seiten 23-30, XP000168673 SHIMAMOTO S ET AL: "DEVELOPMENT OF SUPERCONDUCTING PULSED POLOIDAL COIL IN JAERI"

## Beschreibung

Die Erfindung bezieht sich auf eine Magneteinrichtung mit einem in einem Außengehäuse angeordneten, vakuumdicht asgeführten Spulengehäuse, mit einer in dem Spulengehäuse angeordneten Wicklung aus supraleitenden Leitern sowie mit mindestens einem das Spulengehäuse umgebenden Vakuumraum zur thermischen Isolation der Wicklung. Dabei weist die Wicklung mindestens einen Kühlkanal auf, durch welchen ein das supraleitende Material der Leiter unterhalb deren Sprungtemperatur T_{c} haltendes Kühlmittel zu führen ist. Eine entsprechende Magneteinrichtung ist z.B. der EP-B-0 011 267 A1 zu entnehmen.

Die zu kühlenden Wicklungen von Magneteinrichtungen z.B. für Anlagen zur Energiespeicherung, zur Führung von Strahlen geladener Teilchen oder zur Kernspintomographie (NMR) können insbesondere mit supraleitenden Leitern erstellt werden. Als Supraleitermaterialien werden hierfür im allgemeinen noch die sogenannten klassischen Legierungen oder Verbindungen wie z.B. NbTi bzw. Nb₃Sn vorgesehen. Seit Ende 1986 werden für derartige Wicklungen auch die neuen Hoch-T_{c}-Supraleitermaterialien wie z.B. auf Basis der Stoffsysteme Y-Ba-Cu-O oder Bi-Sr-Ca-Cu-O eingeplant. Während für die klassischen Supraleitermaterialien eine Helium-Kühltechnik erforderlich ist, kommt für die neuen Hoch-T_{c}-Supraleitermaterialien auch eine Stickstoff-Kühltechnik in Frage.

Zwei Kühltechniken zur Kühlung supraleitender Magnetwicklungen sind gebräuchlich, nämlich eine sogenannte Badkühlung oder eine sogenannte, auch als forcierte Kühlung bezeichnete Strömungskühlung (vgl. z.B. "Elektrotechnik und Informationstechnik", Bd. 109, Heft 6, 1992, Seiten 322 bis 329). Die Strömungskühlung, die bevorzugt für große Magnetwicklungen vorgesehen wird, zeichnet sich gegenüber einer Badkühlung durch eine Reihe von Vorteilen aus. Dies sind insbesondere
- ein mechanisch robusterer Wicklungsaufbau,
- eine spannungsfestere Wicklungsisolation,
- eine lageunabhängige Wicklungsgeometrie,
- eine flexiblere Anpassung der Kühlleistung,
- ein verhältnismäßig geringes Volumen des Kühlmittels und
- die Nutzung von überkritischem einphasigen Helium im Falle einer He-Kühlung.

Jedoch sind mit dieser Kühltechnik auch eine Reihe von Problemen verbunden, nämlich
- ein hoher Fertigungs- und Qualitätssicherungsaufwand für eine Vakuumdichtheit der gesamten Leiterlänge, weil typischerweise bei dieser Kühltechnik das Kühlmittel längs der Leiter forciert geführt wird (vgl. z.B. die EP 0 209 134 B1),
- ein ebensolcher Aufwand auch für die benötigten elektrischen Leiterverbindungen,
- eine große Anzahl von Potentialtrennvorrichtungen in den Kühlmittelversorgungsleitungen zu einzelnen Teilwicklungen und
- keine zusätzliche Nutzungsmöglichkeit der großen Wärmekapazität von flüssigem Helium (LHe) bei 4,2 K bei einer He-Badkühlung.

Eine entsprechende Strömungskühltechnik mit ausschließlich längs der Leiter forciert geführtem Kühlmittel ist bei der aus der eingangs genannten EP 0 011 267 A1 zu entnehmenden Magneteinrichtung nicht vorgesehen. Diese Magneteinrichtung enthält ein in einem evakuierten Außengehäuse angeordnetes Spulengehäuse zur Aufnahme einer von einem Wicklungsrahmen aufgenommenen supraleitenden Magnetwicklung. Diese Wicklung besteht aus mehreren sich gegenseitig umschließenden Wicklungslagen aus einem Supraleiter, wobei zwischen benachbarten Wicklungslagen jeweils ein Kühlmittelkanal ausgebildet ist. Das erforderliche Kühlmittel wird zunächst von außen in einen zwischen dem Wicklungsrahmen und dem Spulengehäuse ausgebildeten, als ein Kühlmittelsammelraum anzusehenden Zwischenraum eingespeist und von diesem auch wieder nach außen abgeführt. Von dem Kühlmittelsammelraum aus kann das dort vorhandene Kühlmittel in die einzelnen Kühlmittelkanäle zwischen den Wicklungslagen und von dort wieder zurück in den Kühlmittelsammelraum fließen. Damit erfolgt in dem Kühlmittelsammelraum eine Vermischung von von außen zugeführtem kälteren Kühlmittel und von in der Wicklung erwärmtem Kühlmittel. Die Temperaturverhältnisse an den Leitern der Wicklung sind folglich schwer beherrschbar. Auch hier ist eine große Wärmekapazität eines Heliumbades nicht ohne weiteres nutzbar.

Aufgabe der vorliegenden Erfindung ist es, eine Magneteinrichtung der eingangs genannten Art mit einer Strömungskühlung anzugeben, bei der die vorerwähnten Probleme einer forcierten Kühlmittelführung zumindest teilweise vermindert sind und eine effektive Nutzung der Wärmekapazität des Kühlmittels ermöglicht wird.

Diese Aufgabe wird erfindungsgemäß dadurch gelöst,
- daß ein Austritt des Kühlmittels nach einer forcierten Führung durch die Wicklung in einen zwischen der Wicklung und dem Spulengehäuse vorhandenen Kühlmittelbadraum vorgesehen ist
und
- daß eine vakuumdichte Abführung des Kühlmittels aus diesem Kühlmittelbadraum vorgesehen ist.

Bei der erfindungsgemäßen Magneteinrichtung ist zwar wie beim Stand der Technik gemäß der EP 0 011 267 A1 die benötigte Vakuumdichtheit weitestgehend auf das Spulengehäuse übertragen. Damit benötigt die in dem Spulengehäuse untergebrachte Magnetwicklung nur eine Kühlmittelströmungsführung und -verteilung mit einer um mehrere Größenordnung geringeren Dichtheitsanforderung. Außerdem ist vorteilhaft nur eine einzige Leitung zur Rückführung des Kühlmittels aus dem Spulengehäuse erforderlich. Im Gegensatz zu dem Stand der Technik erfolgt aber bei der erfindungsgemäßen Magneteinrichtung zuerst eine forcierte Kühlung der Leiter, an die sich eine Badkühlung der Wicklung anschließt. Durch eine solche Hintereinanderschaltung von forcierter Kühlung und Badkühlung wird nicht nur vorteilhaft eine effektive Kühlung der Leiter mit gut beherrschbaren Temperaturverhältnisse an den Leitern gewährleistet; sondern das aufgrund der forcierten Kühlung der Leiter erwärmte Kühlmittel wird anschließend noch zu der Badkühlung herangezogen; d.h. es wird zusätzlich noch die Wärmekapazität dieses Bades verfügbar gemacht.

Vorteilhafte Ausgestaltungen der erfindungsgemäßen Magneteinrichtung gehen aus den abhängigen Ansprüchen hervor.

Die Erfindung wird nachfolgend noch weiter erläutert, wobei auf die Zeichnung Bezug genommen wird. Dabei sind in deren
- Figur 1: eine erfindungsgemäß gekühlte Magneteinrichtung im Querschnitt,
- Figur 2: ein einzelnes Kühlmitteleinspeisungselement dieser Magneteinrichtung in Schrägansicht
und
- Figur 3: ein Teilausschnitt durch eine Teilwicklung der Magneteinrichtung im Querschnitt
jeweils schematisch veranschaulicht. In den Figuren sind sich entsprechende Teile mit denselben Bezugszeichen versehen.

Supraleitende Magnetwicklungen mit forcierter (Strömungs)-Kühlung sind prinzipiell bekannt (vgl. z.B. die genannte EP-B). Bei in den Figuren nicht näher ausgeführten Einzelheiten handelt es sich um gängige Teile.

Gemäß dem in Figur 1 dargestellten Ausführungsbeispiel sei eine supraleitende Wicklung 3 einer Magneteinrichtung 2 beispielsweise für einen supraleitenden magnetischen Energiespeicher angenommen. Die Wicklung 3 setzt sich dabei aus mehreren kreisscheibenförmigen, eine gemeinsame Spulenachse A umschließenden Teilwicklungen 3i (mit 1 ≤ i ≤ n) zusammen. In der Figur sind nur einige dieser Teilwicklungen angedeutet. Die Teilwicklungen sind z.B. in Form von sogenannten Doppel-Pancakes mit Supraleitern aufgebaut, die beispielsweise eines der bekannten klassischen Supraleitermaterialien enthalten und somit mit LHe zu kühlen sind. Zur Zuführung des entsprechenden Kühlmittels K zu den einzelnen Teilwicklungen 3i ist ein gemeinsamer Kühlmittelverteilungskanal 5 vorgesehen, von dem kanalartige Verbindungen 6i zu jeweils mindestens einem Kühlkanal durch die jeweilige Teilwicklung 3i abgehen. Die Kühlkanäle durch die Teilwicklungen können dabei in oder an den Supraleitern selbst angeordnet oder durch Zwischenräume zwischen den Leitern ausgebildet sein. Jede Teilwicklung 3i ist auf einem Teilstück eines Wickelkerns 7 aufgewickelt, der vorzugsweise aus einem Kunststoff wie z.B. GFK oder CFK besteht.

Ein entsprechendes Teilstück dieses Wickelkerns 7 ist aus Figur 2 näher ersichtlich und mit 7i bezeichnet. Es ist vorteilhaft als kapselartiges Kühlmitteleinspeisungselement gestaltet. Dieses Element 7i wird an einem inneren Leiterüberstieg positioniert, der bei einer Ausbildung der Teilwicklung 3i als Doppelscheibe einer Pancake-Wicklung 3i beim Übergang von der einen auf die andere Scheibe vorhanden ist. Ferner wird das Element 7i mit einer Durchtrittsöffnung 5i versehen, die den entsprechenden Teil des Kühlmittelverteilungskanals 5 bildet. Bei der Montage der Wicklung 3 durch Aneinanderreihung der einzelnen modulartigen Teilwicklungen 3i mit ihren zugehörigen Wickelkernteilstücken 7i erhält man dann über die zueinander positionierten Durchtrittsöffnungen 5i den Kühlmittelverteilungskanal 5, aus dem über das jeweilige kapselartige Kühlmitteleinspeisungselement die Wicklung in parallelen Teilströmen forciert gekühlt werden kann. Bei der Montage der Wicklung werden die Durchtrittsöffnungen 5i zueinander abgedichtet. Damit kann vorteilhaft das Kühlmittel K die Wicklung von innen nach außen mit einem vergleichsweise geringeren Strömungswiderstand in den vorhandenen Kühlstrecken gegenüber einem Leckagestrom durchströmen.

Wie ferner aus Figur 2 zu entnehmen ist, kann ein Supraleiter 10 vorgesehen sein, der zwei Kühlkanäle 11a und 11b aufweist, die mittels des Kühlmitteleinspeisungselementes 7i mit dem Kühlmittelverteilungskanal 5 über die aus der Figur nicht ersichtlichen kanalartigen Verbindungen (6i) verbunden sind. Die Strömungsrichtungen des Kühlmittels K sind durch gepfeilte Linien angedeutet. Der Leiter 10 enthält einen zwischen den Kühlkanälen 11a und 11b verlaufenden supraleitenden Leiterkern 12 und ist gegenüber in der Teilwicklung benachbarten Leiterteilen mittels einer Leiterbandage 13 beabstandet, eventuell auch isoliert. Diese Bandage soll in erster Linie aufblähende Magnetkräfte aufnehmen, so daß sie bei besonders großen Kräften aus Metall bestehen kann. Gegebenenfalls wird sie auch aus einem isolierenden Material wie z.B. glasfaserverstärktem Kunststoff hergestellt.

Nachdem das Kühlmittel K die einzelnen Teilwicklungen 3i forciert in radialer Richtung von innen nach außen durchströmt hat, tritt es gemäß der Darstellung der Figur 1 aus der Wicklung 3 als Kühlmittel K' an Kanalöffnungen 14j in einen Kühlmittelbadraum 15 aus. Die Austrittsöffnungen 14j befinden sich zweckmäßig an den radial außen liegenden elektrischen Anschlüssen der Wicklung 3 und den elektrischen Kontaktstellen zwischen ihren benachbarten Teilwicklungen 3i. Der das Kühlmittel K' aufnehmende Badraum 15 ist durch die zwischen den Außenseiten der Wicklung 3 und der Innenwand eines hochvakuumdichten, die Wicklung aufnehmenden Spulengehäuses 16 vorhandenen Zwischenräumen gebildet. Das diesen Badraum 15 ausfüllende Kühlmittel K' überflutet somit zumindest großenteils die Wicklung 3 von außen. Damit wird vorteilhaft eine zusätzliche Kühlleistung, insbesondere für strömungstechnisch ungleichmäßig versorgte Wicklungsteile, von den Außenseiten der Wicklung her erbracht.

Wie ferner aus Figur 1 hervorgeht, sind zur Einspeisung des Kühlmittels K in den Kühlmittelverteilungskanal 5 eine hochvakummdichte Durchführung 17a durch die Wand des Spulengehäuses 16 und zur Abführung des Kühlmittels K' vorteilhaft nur eine einzige weitere hochvakuumdichte Durchführung 17b erforderlich. Zur Potentialtrennung sind in der entsprechenden Kühlmittelzuführungsleitung 18a und Kühlmittelabführungsleitung 18b jeweils ein Potentialtrenner 19a bzw. 19b vorzusehen. Der elektrische Anschluß der Wicklung 3 zur Führung eines Stromes I erfolgt davon getrennt über entsprechende Anschlußleitungen 20a und 20b, die isoliert und hochvakuumdicht an Durchführungen 21a bzw. 21b durch die Wand des Spulengehäuses 16 zu führen sind.

Das Spulengehäuse ist zur thermischen Isolation in einem Hochvakuumraum 22 angeordnet. Dieser Vakuumraum befindet sich innerhalb eines in der Figur nicht dargestellten Außengehäuses, das im allgemeinen auf Raumtemperatur liegt. Zwischen diesem Außengehäuse und dem Spulengehäuse können noch weitere thermischen Isolationsmittel wie z.B. gekühlte Strahlungsschilde, gekühlte Zwischenräume oder weitere Vakuumräume vorgesehen sein.

Figur 3 zeigt einen Ausschnitt durch eine als Doppel-Pancake gestaltete Teilwicklung 3i im Bereich ihres Wickelkernteilstücks bzw. Kühlmitteleinspeisungselementes 7i. In dieser Figur sind die von dem Kühlmittelverteilungskanal 5 an dem Kühlmittelseinspeisungselement 7 in einen einzigen Supraleiter 10 einer ersten, inneren Wicklungslage zu dessen beiden Kühlkanälen 11a und 11b führenden Verbindungskanäle 6a und 6b ersichtlich. Dieser Leiter 10 bildet z.B. den inneren Leiterüberstieg der Doppelscheibe einer Pancake-Wicklung. Ab der zweiten Wicklungslage ist die Teilwicklung 3i durch die zwei nebeneinanderliegenden Supraleiter der Doppelscheibe aufgebaut. Zwischen benachbarten Teilwicklungen ist eine für das Kühlmittel K' des Kühlmittelbadraumes 15 transparente scheibenförmige Isolation 23 vorgesehen. Gegenüber diesem Kühlmittel K' ist das Kühlmittel K in dem Kühlmittelverteilungskanal 5 abgedichtet.

Gemäß dem anhand der Figuren dargestellten Ausführungsbeispiel wurde davon ausgegangen, daß das Kühlmittel K dem Supraleiter 10 der Wicklung 3 über einen besonderen Kühlmittelverteilungskanal 5 und die voran angeordnete Kühlmittelzuführungsleitung 18a getrennt von dem mindestens einen elektrischen Anschlußleiter 20a oder 20b zugeführt wird. Gegebenenfalls kann jedoch die Kühlmittelzuführung auch über einen als Hohlleiter gestalteten elektrischen Anschlußleiter erfolgen. Dabei ist es möglich, auf einen besonderen Kühlmittelverteilungskanal zu verzichten.

Darüber hinaus sind auch Ausführungsformen von Magneteinrichtungen möglich, bei denen in den Leitungen zur Zu- und Abführung des Kühlmittels K bzw. K' die elektrischen Anschlußleitungen der Wicklung 3 verlegt sind.

Ferner läßt sich auch vorsehen, daß das Kühlmittel K erst größere Teile der Wicklung 3 oder die gesamte Wicklung forciert durchströmt, bis es in den Kühlmittelbadraum 15 gelangt. Eine derartige Kühlmittelführung bietet sich insbesondere bei nicht in diskrete Teilwicklungen unterteilte Wicklungen an. Auch in diesem Falle ist ein besonderer Kühlmittelverteilungskanal nicht erforderlich.

Selbstverständlich ist für die Magneteinrichtung nach der Erfindung auch eine Verwendung von Supraleitern mit Hoch-T_{c}-Supraleitermaterial, für das gegebenenfalls eine LN₂- oder LHe-Kühltechnik vorgesehen wird, möglich.

## Patentansprüche

1. Magneteinrichtung (2)
- mit einem in einem Außengehäuse angeordneten, vakuumdicht ausgeführten Spulengehäuse (16),
- mit einer in dem Spulengehäuse (16) angeordneten Wicklung (3) aus supraleitenden Leitern (10), wobei die Wicklung (3) mindestens einen Kühlkanal (11a, 11b) aufweist, durch welchen ein das supraleitende Material der Leiter (10) unterhalb deren Sprungtemperatur T_{c} haltendes Kühlmittel (K) zu führen ist,
und
- mit mindestens einem das Spulengehäuse (16) umgebenden Vakuumraum (22) zur thermischen Isolation der Wicklung (3),
**dadurch gekennzeichnet,**
- daß ein Austritt (14j) des Kühlmittels (K') nach einer forcierten Führung durch die Wicklung (3) in einen zwischen der Wicklung (3) und dem Spulengehäuse (16) vorhandenen Kühlmittelbadraum (15) vorgesehen ist
und
- daß eine vakuumdichte Abführung des Kühlmittels (K') aus diesem Kühlmittelbadraum (15) vorgesehen ist.

2. Einrichtung nach Anspruch 1, **dadurch gekennzeichnet,** daß die Wicklung (3) in mehrere Teilwicklungen (3i) unterteilt ist.

3. Einrichtung nach Anspruch 2, **dadurch gekennzeichnet,** daß jede Teilwicklung (3i) als Doppel-Pancake-Wicklung aufgebaut ist.

4. Einrichtung nach Anspruch 2 oder 3, **dadurch gekennzeichnet,** daß der Austritt (14j) des Kühlmittels (K') in den Kühlmittelbadraum (15) nach der forcierten Führung des Kühlmittels (K) durch jeweils mindestens eine Teilwicklung (3i) vorgesehen ist.

5. Einrichtung nach einem der Ansprüche 2 bis 4, **dadurch gekennzeichnet,** daß zur Zuführung des Kühlmittels (K) zu den einzelnen Teilwicklungen (3i) ein gemeinsamer Verteilungskanal (5) mit Verbindungen (6a, 6b; 6i) zu dem jeweils mindestens einen Kühlkanal (11a, 11b) jeder Teilwicklung (3i) vorgesehen ist.

6. Einrichtung nach Anspruch 5, **dadurch gekennzeichnet,** daß jeder Teilwicklung (3i) ein Kühlmitteleinspeisungselement (7i) zugeordnet ist, das den entsprechenden Teil des Verteilungskanals (5) und die Verbindung (6a, 6b; 6i) zu dem mindestens einen Kühlkanal (11a, 11b) der Teilwicklung (3i) bildet.

7. Einrichtung nach Anspruch 6, **dadurch gekennzeichnet,** daß die Kühlmitteleinspeisungselemente (7i) unter Ausbildung des Verteilungskanals (5) aneinanderfügbar sind.

8. Einrichtung nach Anspruch 6 oder 7, **dadurch gekennzeichnet,** daß die Kühlmitteleinspeisungselemente (7i) Wickelkerne der jeweiligen Teilwicklung (3i) sind.

9. Einrichtung nach einem der Ansprüche 1 bis 8, **dadurch gekennzeichnet,** daß durch die Wand des Spulengehäuses (16)) elektrische Anschlußleitungen (20a, 20b) der Wicklung (3) und davon getrennt Leitungen (18a, 18b) zur Zu- und Abführung des Kühlmittels (K bzw. K') vakuumdicht hindurchgeführt sind.

10. Einrichtung nach einem der Ansprüche 1 bis 8, **dadurch gekennzeichnet,** daß elektrische Anschlußleitungen der Wicklung innerhalb von Leitungen zur Zu- und Abführung des Kühlmittels angeordnet sind.

## Claims

1. Magnet device (2)
- having a coil housing (16) which is arranged in an external housing and constructed in a vacuum-tight manner,
- having a winding (3) made of superconducting conductors (10) which is arranged in the coil housing (16), wherein the winding (3) has at least one cooling channel (11a, 11b) through which is to be led a coolant (K) which keeps the superconducting material of the conductors (10) below their critical temperature T_{c}, and
- having at least one vacuum space (22) surrounding the coil housing (16) for thermal insulation of the winding (3),
characterised
- in that there is provided an outlet (14j) of the coolant (K') after it has been conveyed in a forced manner through the winding (3) into a coolant bath space (15) present between the winding (3) and the coil housing (16), and
- in that there is provided a vacuum-tight removal of the coolant (K') from this coolant bath space (15).

2. Device according to claim 1, characterised in that the winding (3) is subdivided into a plurality of part windings (3i).

3. Device according to claim 2, characterised in that each part winding (3i) is constructed as a double pancake winding.

4. Device according to claim 2 or 3, characterised in that the outlet (14j) of the coolant (K') into the coolant bath space (15) is provided after the coolant (K) has been conveyed in a forced manner through in each case at least one part winding (3i).

5. Device according to one of claims 2 to 4, characterised in that in order to supply the coolant (K) to the individual part windings (3i), there is provided a common distribution channel (5) with connections (6a, 6b; 6i) to the respective at least one cooling channel (11a, 11b) of each part winding (3i).

6. Device according to claim 5, characterised in that assigned to each part winding (3i) is a coolant supply element (7i) which forms the corresponding portion of the distribution channel (5) and the connection (6a, 6b; 6i) to the at least one cooling channel (11a, 11b) of the part winding (3i).

7. Device according to claim 6, characterised in that the coolant supply elements (7i) can be joined together, forming the distribution channel (5).

8. Device according to claim 6 or 7, characterised in that the coolant supply elements (7i) are wound cores of the respective part winding (3i).

9. Device according to one of claims 1 to 8, characterised in that led through the wall of the coil housing (16) in a vacuum-tight manner are electrical connecting lines (20a, 20b) of the winding (3) and, separated therefrom, lines (18a, 18b) for supply and removal of the coolant (K or K').

10. Device according to one of claims 1 to 8, characterised in that electrical connecting lines of the winding are arranged inside lines for supply and removal of the coolant.

## Revendications

1. Dispositif magnétique (2)
- avec un boîtier à bobines (16) réalisé étanche au vide et agencé dans un boîtier extérieur,
- avec un enroulement (3) de conducteurs supraconducteurs (10) agencé dans le boîtier à bobines (16), l'enroulement (3) présentant au moins un canal de refroidissement (11a, 11b), à travers lequel est à conduire un réfrigérant (K) maintenant le matériau supraconducteur des conducteurs (10) sous leur point du changement brusque de la conductivité T_{c},
et
- avec au moins une chambre à vide (22) entourant le boîtier à bobines (16) pour l'isolation thermique de l'enroulement (3),
caractérisé
- en ce qu'une sortie (14j) du réfrigérant (K') est prévue après une conduite forcée par l'enroulement (3) dans une chambre de bain de réfrigérant (15) présente entre l'enroulement (3) et le boîtier à bobines (16)
et
- en ce qu'une évacuation étanche au vide du réfrigérant (K') est prévue hors de cette chambre de bain de réfrigérant (15).

2. Dispositif selon la revendication 1, caractérisé en ce que l'enroulement (3) est divisé en plusieurs sous-enroulements (3i).

3. Dispositif selon la revendication 2, caractérisé en ce que chaque sous-enroulement (3i) est construit comme un enroulement à double galette.

4. Dispositif selon la revendication 2 ou 3, caractérisé en ce que la sortie (14j) du réfrigérant (K') est prévue dans la chambre de bain de réfrigérant (15) après la conduite forcée du réfrigérant (K) par chaque fois au moins un sous-enroulement (3i).

5. Dispositif selon l'une des revendications 2 à 4, caractérisé en ce que, pour la conduite du réfrigérant (K) vers chacun des sous-enroulements (3i), est prévu un canal de distribution commun (5) avec des liaisons (6a, 6b; 6i) vers le au moins un canal de refroidissement (11a, 11b) respectif de chaque sous-enroulement (3i).

6. Dispositif selon la revendication 5, caractérisé en ce qu'à chaque sous-enroulement (3i) est attribué un élément d'alimentation en réfrigérant (7i), qui forme la partie correspondante du canal de distribution (5) et la liaison (6a, 6b; 6i) vers le au moins un canal de refroidissement (11a, 11b) du sous-enroulement (3i).

7. Dispositif selon la revendication 6, caractérisé en ce que les éléments d'alimentation en réfrigérant (7i) peuvent être aboutés l'un à l'autre par la conception du canal de distribution (5).

8. Dispositif selon la revendication 6 ou 7, caractérisé en ce que les éléments d'alimentation en réfrigérant (7i) sont les noyaux d'enroulement de chaque sous-enroulement (3i).

9. Dispositif selon l'une des revendications 1 à 8, caractérisé en ce que des lignes électriques de raccordement (20a, 20b) de l'enroulement (3) et, séparées de celles-ci, des lignes (18a, 18b) pour l'amenée et l'évacuation du réfrigérant (K, resp. K') sont conduites de manière étanche au vide par la paroi du boîtier à bobines (16).

10. Dispositif selon l'une des revendications 1 à 8, caractérisé en ce que des lignes électriques de raccordement de l'enroulement sont agencées à l'intérieur de lignes pour l'amenée et l'évacuation du réfrigérant.
